# EUROPÄISCHE PATENTSCHRIFT

(11) **EP 0 917 435 B1**
(45) Veröffentlichungstag und Bekanntmachung des Hinweises auf die Patenterteilung: **09.02.2000**
(21) Anmeldenummer: 97935523.7
(22) Anmeldetag: 16.07.1997
(51) Int. Cl.: A47K 1/09

(54) **ZAHNBÜRSTENHALTER**
TOOTHBRUSH HOLDER
SUPPORT DE BROSSE A DENT

(30) Priorität: 10.08.1996 DE 19632359
(43) Veröffentlichungstag der Anmeldung: 26.05.1999
(73) Patentinhaber: Potschies, Heinz, 79669 Zell (DE)
(72) Erfinder: Potschies, Heinz, 79669 Zell (DE)
(74) Vertreter: Schmitt, Hans, Dipl.-Ing.
(86) Internationale Anmeldenummer: EP9703808
(87) Internationale Veröffentlichungsnummer: WO9806312

(56) Entgegenhaltungen:
- EP-A- 0 654 238
- BE-A- 740 287
- CH-A- 100 069
- DE-C- 569 589
- DE-C- 905 532
- US-A- 1 464 250
- US-A- 2 463 668
- US-A- 4 854 457
- US-A- 5 484 065

## Beschreibung

Die Erfindung bezieht sich auf einen Zahnbürstenhalter als Ablage für Zahnbürsten, der in Gebrauchsstellung am stielförmigen Zahnbürstengriff angreift und Teil eines Zahnputzbechers ist, wobei der Zahnputzbecher an gegenüberliegenden Wandungs-Seiten Beaufschlagungsstellen für den Zahnbürstengriff aufweist, und wobei die Verbindungsebene der beiden Beaufschlagungsstellen etwa horizontal verläuft.

Beim Auftragen von Zahnpasta auf das Borstenfeld werden die Zahnbürste und auch die Zahnpastatube mit einer Hand gehalten und mit der anderen Hand wird der Tubenverschluß geöffnet. Nach dem Auftragen der Zahnpasta wird die Tube meist wieder verschlossen, wobei aber darauf geachtet werden muß, daß die aufgetragene Zahnpasta nicht von der Bürste fällt.

Für diesen Vorgang ist eine nicht unerhebliche Geschicklichkeit und Routine erforderlich, die aber in bestimmten Fällen nicht vorhanden ist oder nicht vorhanden sein kann. So fällt es insbesondere älteren Menschen, aber auch Kindern häufig schwer, die Zahnpasta auf die Bürste zu bekommen. Bei Einarmigen ist das Problem vorhanden, daß immer nur einer der Gegenstände gehalten werden kann, weshalb diese sich damit behelfen, die Zahnbürste auf dem Waschbecken abzulegen und dann die Zahnpasta aufzutragen. Abgesehen von den gegebenenfalls wenig hygienischen Verhältnissen direkt auf dem Waschbecken, ist nur eine geringe Lagestabilität der auf ihrer Rückseite abgelegten Zahnbürste vorhanden, so daß diese beim Auftragen von Zahnpasta leicht seitlich umkippt.

Es sind bereits Zahnbürstenhalter bekannt, in die Zahnbürsten nach der Benutzung eingesetzt und gehalten werden (US-A-2 463 668 oder DE-C- 569 589). Im einfachsten Falle kann als Halter der Zahnputzbecher selbst dienen. Es sind aber auch spezielle Halter bekannt, die gegebenenfalls als Halter zum Einsetzen eines Zahnputzbechers ausgebildet sind und daneben Einstecköffnungen für eine oder mehrere Zahnbürsten aufweisen, in die die Zahnbürsten von oben eingesteckt werden und dann entweder mit dem Bürstenkopf oder einer Griffverdickung hängenbleiben. Dabei wird die Zahnbürste entweder etwa vertikal oder mit dem Borstenfeld nach unten aufbewahrt wird, so daß das Auftragen von Zahnpasta in dieser Lage nicht oder nur umständlich möglich ist. Würde man eine Zahnbürste mit dem Borstenfeld nach oben ablegen, so ergibt sich durch die Formung des Bürstenkörpers und auch durch das Gewicht des oben liegenden Borstenfeldes keine ausreichende Lagestabilität um beim Auftragen von Zahnpasta ein seitliches Verkippen zu verhindern.

Aus der US-A- 5 484 065 ist bereits ein Zahnputzbecher bekannt, der bodennah an gegenüberliegenden Wandabschnitten geschlitzte Bereiche aufweist, die mit dem hinteren Ende des Zahnbürstengriffs durchstoßen werden können, so daß die dort durchgesteckte Zahnbürste gehalten ist. Das Einsetzen der Zahnbürste ist hierbei jedoch umständlich, da der Zahnbürstengriff nach dem Durchstecken durch einen der Durchbrüche von der Becherinnenseite auch noch durch den gegenüberliegenden Durchbruch gefädelt werden muß. Da die durch Schlitze vorgegebenen Durchbrüche beim Durchstecken des Zahnbürstengriffes geöffnet werden müssen, ist hierzu ein entsprechender Kraftaufwand erforderlich. Für ein einhändiges Ablegen einer Zahnbürste ist dieser Zahnbürstenhalter ungeeignet. Außerdem kann der Zahnputzbecher wegen der geöffneten Durchbrüche anschließend zur Bevorratung von Spülwasser nicht oder nicht gut verwendet werden. Auch wenn sich die Durchbrüche näher am Oberrand befinden, muß beim Ansetzen des Zahnputzbechers am Mund zur Aufnahme von Spülflüssigkeit die Position der Durchbrüche beachtet werden, um einen Austritt der Flüssigkeit an unerwünschter Stelle möglichst zu vermeiden. Für die Praxis ist dies aber umständlich.

Aus der EP-A-0 654 238 ist ein Behälter bekannt, mit dem ein aus verformbarem Kunststoff oder Gummi bestehender Halter verbindbar ist, der eine schlitzartige Aufnahme zum Halten einer Zahnbürste aufweist. Dieser Behälter ist durch seine zweiteilige Ausbildung aufwendig. Außerdem ist hier das Einsetzen der Zahnbürste problematisch, weil bei einem Einsetzen der Zahnbürste mit einer Hand der Behälter verrutschen kann und eine zum Auftragen von Zahnpasta sichere Halterung nicht gewährleistet ist.

Es sind auch andere Ausführungsformen von Zahnbürstenhaltern zum Beispiel mit Wandhaltern bekannt, mit einem oder mehreren Löchern zum Einstecken des Griffendes oder aber Haltern zum Einklemmen des Bürstengriffendes. Allen diesen Aufbewahrungs-Haltern ist gemeinsam, daß die Zahnbürste entweder etwa vertikal oder mit dem Borstenfeld nach unten aufbewahrt wird, so daß das Auftragen von Zahnpasta in dieser Lage nicht oder nur umständlich möglich ist. Würde man eine Zahnbürste mit dem Borstenfeld nach oben ablegen, so ergibt sich durch die Formung des Bürstenkörpers und auch durch das Gewicht des oben liegenden Borstenfeldes keine ausreichende Lagestabilität um beim Auftragen von Zahnpasta ein seitliches Verkippen zu verhindern. Aufgabe der vorliegenden Erfindung ist es, einen Halter für Zahnbürsten zu schaffen, der bei einfacher Handhabbarkeit eine lagesichere Ablage einer Zahnbürste ermöglicht, so daß das Ablegen der Zahnbürste und das Auftragen von Zahnpasta auf diese abgelegte Zahnbürste gut möglich ist, wobei auch eine einhändige Bedienung möglich sein soll.

Zur Lösung dieser Aufgabe wird vorgeschlagen, daß eine der Beaufschlagungsstellen durch eine nach oben offene Randausnehmung gebildet ist und eine Auflagestelle zum rückenseitigen Beaufschlagen des Zahnbürstengriffes in einem dem Bürstenkopf zugewandten Bereich bildet, daß die andere Beaufschlagungsstelle durch ein Loch auf der gegenüberliegenden Seite des Zahnputzbechers im oberrandnahen Bereich gebildet ist und eine Widerlagerstelle als Kippstütze zum innenseitigen Beaufschlagen des Zahnbürstengriffes in einem dem Bürstenkopf abgewandten Bereich bildet und daß der Abstand der beiden Beaufschlagungsstellen kleiner ist als der Abstand des Schwerpunktes der Zahnbürste vom rückseitigen Ende des Zahnbürstengriffes.

Die etwa in horizontaler Lage gehaltene Zahnbürste ist durch das Verkippdrehmoment zusätzlich an ihren beiden Anlagestellen abgestützt und dadurch so weit lagestabilisiert, daß ein Auftragen von Zahnpasta problemlos möglich ist und selbst bei Berührung des Borstenfeldes mit der Tubenmündung ein Verdrehen der Zahnbüste verhindert. Durch die nach oben offene Randausnehmung sowie die durch ein Loch auf der gegenüberliegenden Seite des Zahnputzbechers im randnahen Bereich gebildete Widerlagerstelle als Kippstütze, ist die Handhabung besonders einfach, da mit dem rückseitigen Stielende des Handgriffes die Zahnbürste lediglich ein kurzes Stück weit in das Randloch eingeführt und dann rückenseitig auf dem gegenüberliegenden Rand bzw. der Randausnehmung abgelegt werden kann. Die Zahnbürste liegt dann in einer etwas erhöhten, besonders günstigen Position zum Auftragen von Zahnpasta, was dann auch problemlos einhändig durchgeführt werden kann. Die als Auflagestelle dienende, offene Randausnemung stört beim Ansetzen des Zahnputzbechers am Mund zur Aufnahme von Spülflüssigkeit nicht und sie kann sich auch im Bereich des Mundes befinden, weil dadurch eine problemlose Flüssigkeitsaufnahme nicht behindert ist. Sie bildet in dieser Lage praktisch ein Ausgießtülle.

Vorteilhaft ist es, wenn die durch eine Randausnehmung gebildete Auflagestelle und/oder der die Widerlagerstelle bildende Oberrand des Loches etwa an die Form des Griffrückens beziehungsweise der Griffinnenseite formangepaßt, insbesondere gerundet ausgebildet ist. Durch die obenseitige Rundung des Einsteckloches und die gerundete Randausnehmung ist in gewissem Maße eine Formanpassung an den Querschnittsverlauf der Zahnbürste bei den Anlagestellen vorhanden und somit eine verbesserte Lagestabilisierung gegen Verdrehen bzw. Verkippen.

Nachstehend ist die Erfindung mit ihren wesentlichen Einzelheiten anhand der Zeichnung noch näher erläutert.

Die einzige Figur zeigt:
eine perspektivische Ansicht eines Zahnputzbechers mit Zahnbürstenhalterung und abgelegter Zahnbürste

Ein in der Figur gezeigter Zahnbürstenhalter 1 ist Teil eines Zahnputzbechers 2. Er ist im wesentlichen durch ein Loch 3 im Oberrand- nahen Bereich des Bechers 2 und auf der gegenüberliegenden Seite durch eine nach oben offene Randausnehmung 4 gebildet.

Eine Zahnbürste 5 ist so bei dem Zahnbürstenhalter 1 positioniert, daß die Randausnehmung 4 eine Auflagestelle 6 und das dazu beabstandete, auf der anderen Seite des Bechers 2 befindliche Loch 3 mit seinem oberen Randbereich eine Widerlagerstelle 7 bilden.

Da der Abstand zwischen den beiden Auflage- beziehungsweise Anlagestellen der Zahnbürste 5 kleiner ist als der Abstand des Schwerpunktes S der Zahnbürste 5 von deren rückseitigem Ende 15, liegt der Schwerpunkt S der Zahnbürste 5 außerhalb des zwischen den beiden Anlagestellen befindlichen Griffabschnittes, so daß sich ein Dreh- oder Kippmoment entsprechend den Pfeiles Pf1 und Pf2 einstellt. Dieses Verkippmoment ergibt eine erhöhte Lagestabilisierung der Zahnbürste 5, da diese an gegenüberliegenden Seiten gehalten ist.

Der die Widerlagerstelle 7 bildende Oberrand des Loches 3 und die Randausnehmung 4 sind in etwa an die Form des Griffrückens 8 bzw. der Griffinnenseite 9 formangepaßt und dabei insbesondere gerundet ausgebildet, so daß eine verbesserte Lagestabilisierung gegen Verdrehen der Zahnbürste 5 um ihre Längsachse vorhanden ist. Bedarfsweise könnte beispielsweise im Bereich des Loches 3 auch eine weitergehende Formanpassung an den Zahnbürstengriff vorgesehen sein, so daß sich in diesem Bereich nach dem Einstecken des meist etwas konisch verlaufenden Griffendes eine formschlüssige und damit drehgesicherte Verbindung ergibt. Zum Ausgleich der Griffdicke können die Widerlagerstelle 7 und die Auflagestelle 6 in entsprechend unterschiedlichen Höhenlagen angeordnet sein, damit sich für die gehaltene Zahnbürste eine etwa horizontale Lage ergibt.

## Patentansprüche

1. Zahnbürstenhalter als Ablage für Zahnbürsten, der in Gebrauchsstellung am stielförmigen Zahnbürstengriff angreift und Teil eines Zahnputzbechers (2) ist, wobei der Zahnputzbecher (2) an gegenüberliegenden Wandungs-Seiten Beaufschlagungsstellen für den Zahnbürstengriff aufweist, und wobei die Verbindungsebene der beiden Beaufschlagungsstellen etwa horizontal verläuft, **dadurch gekennzeichnet**, daß eine der Beaufschlagungsstellen durch eine nach oben offene Randausnehmung (4) gebildet ist und eine Auflagestelle (6) zum rückenseitigen Beaufschlagen des Zahnbürstengriffes in einem dem Bürstenkopf zugewandten Bereich bildet, daß die andere Beaufschlagungsstelle durch ein Loch (3) auf der gegenüberliegenden Seite des Zahnputzbechers im oberrandnahen Bereich gebildet ist und eine Widerlagerstelle (7) als Kippstütze zum innenseitigen Beaufschlagen des Zahnbürstengriffes in einem dem Bürstenkopf abgewandten Bereich bildet, und daß der Abstand der beiden Beaufschlagungsstellen (6,7) kleiner ist als der Abstand des Schwerpunktes (S) der Zahnbürste (5) vom rückseitigen Ende (15) des Zahnbürstengriffes.

2. Zahnbürstenhalter nach Anspruch 1, dadurch gekennzeichnet, daß die durch eine Randausnehmung (4) gebildete Auflagestelle (6) und/oder der die Widerlagerstelle (7) bildende Oberrand des Loches (3) etwa an die Form des Griffrückens (8) beziehungsweise der Griffinnenseite (9) der Zahnbürste (5) formangepaßt, insbesondere gerundet, ausgebildet ist.

## Claims

1. A toothbrush holder as a depository for toothbrushes, which in the use position engages the shaft-like toothbrush handle and is part of a toothbrush cup (2), wherein the toothbrush cup (2) has contact points for the toothbrush handle on opposite-lying wall sides, and wherein the connecting plane of the two contact points runs approximately horizontally, characterised in that one of the contact points is formed by an upwardly-open edge recess (4) and forms a support point (6) for rear sided contact with the toothbrush handle in an area toward the brush head, that the other contact point is formed by a hole (3) on the opposite side of the toothbrush cup in the area near the upper edge and forms a counter support point (7) as tipping support for inside contact on the toothbrush handle in an area away from the brush head, and that the spacing of the two contact points (6,7) is smaller than the spacing of the centre of gravity (S) of the toothbrush (5) from the rear end (15) of the toothbrush handle.

2. A toothbrush holder according to claim 1, characterised in that the contact point (6) formed by an edge recess (4) and/or the upper edge of the hole (3) forming the counter support point (7) is somewhat form-adapted to the shape of the rear of the handle (8) or the inside of the handle (9) of the toothbrush (5) respectively, in particular is rounded in form.

## Revendications

1. Support de brosse à dents servant d'appui pour des brosses à dents qui, en position d'utilisation, prend la poignée de la brosse à dents en forme de manche et qui est partie intégrante d'un gobelet à brosses à dents (2), le gobelet à brosse à dents (2) présentant sur ses parois latérales opposées des emplacements d'admission du manche de brosse à dents et le niveau de raccordement des deux emplacements d'admission s'étendant à peu près horizontalement, **caractérisé en ce que** l'un des emplacements d'admission est formé par un creux en bordure (4) ouvert vers le haut et forme un emplacement d'appui (6) pour admettre le dos du manche de la brosse à dents dans une partie tournée vers la tête de la brosse à dents, en ce que l'autre emplacement d'admission est formé par un trou (3) sur le côté opposé du gobelet à brosses à dents dans la partie proche du bord supérieur et forme un emplacement de butée (7) servant de support de basculement pour l'admission du manche de la brosse à dents à l'intérieur dans une partie détournée de la tête de la brosse à dents, et en ce que la distance entre les deux emplacements d'admission (6, 7) est inférieure à la distance entre le centre de gravité (S) de la brosse à dents (5) et l'extrémité (15) dorsale du manche de la brosse à dents.

2. Support de brosse à dents selon la revendication 1, **caractérisé en ce que** l'emplacement d'appui (6) formé par un creux en bordure (4) et/ou le bord supérieur du trou (3) formant l'emplacement de butée (7) est/sont à peu près formée(s) de façon adaptée à la forme du dos du manche (8) ou du côté intérieur (9) du manche de la brosse à dents, en particulier arrondi.
